# FASCICULE DE BREVET EUROPEEN

(11) **EP 0 369 948 B1**
(45) Date de publication et mention de la délivrance du brevet: **22.09.1993**
(21) Numéro de dépôt: 89810870.9
(22) Date de dépôt: 14.11.1989
(51) Int. Cl.: B65D 5/66

(54) **Emballage,notamment pour pâtisseries**
Verpackung, insbesondere für Backwaren
Packaging, especially for pastries

(30) Priorité: 15.11.1988 CH 4228/88
(43) Date de publication de la demande: 23.05.1990
(73) Titulaire: Schick, André, CH-1006 Lausanne (CH)
(72) Inventeur: Schick, André, CH-1006 Lausanne (CH)
(74) Mandataire: Fischer, Franz Josef

(56) Documents cités:
- CH-A- 558 279
- FR-A- 1 147 276
- GB-A- 1 057 875
- US-A- 4 470 538

## Description

On connaît déjà de nombreux emballages, notamment pour pâtisseries, tourtes, tartes, confiserie, etc.; ces emballages consistent généralement en une pièce de carton plane, précoupée et munie de moyens de liaison et d'arêtes de pliage. Ces emballages sont conformés par pliage et engagement des moyens de liaison, afin de former une boîte de forme généralement parallélépipèdique composée d'un fond comprenant une base et des rebords, et d'un couvercle solidaire dudit fond comprenant lui aussi une surface plane et des rebords; le couvercle est alors rabattu, après introduction de la tourte par exemple, sur le fond, la surface supérieure du couvercle ayant comme assise les rebords du fond. De plus, la tourte n'est pas déposée à même le fond, mais est disposée sur un plateau de carton épais, généralement circulaire qui est, pour des raisons esthétiques, recouvert d'un papier-dentelle, ce disque de carton, recouvert de papier dentelle servant souvent, par ailleurs, de support-présentoir de la tourte, lorsqu'elle est exposée en vitrine. Ce type d'emballage n'est pas sans présenter des inconvénients. En effet, le carton, de par la hauteur des rebords de son fond, ainsi que de par la présence du couvercle, ne peut pas être utilisé comme présentoir, ce qui nécessite l'utilisation des moyens décrits ci-dessus, à savoir le disque de carton et le papier-dentelle, afin d'obtenir un support-présentoir adéquat; de plus, le présentoir étant généralement introduit dans la boîte avec la tourte, le nombre des composants utilisés pour emballer une tourte est élevé et, par conséquent, onéreux. Il n'est également pas possible de prévoir une épaisseur de carton différente pour le fond et le couvercle de l'emballage.

Le brevet GB-A-1 057 875 décrit un emballage de type cloche dont le couvercle s'emboîte sur l'élément de fond par translation. Des moyens de fixation du couvercle au fond sont prévus sur le couvercle, la conformation de ces moyens ne permettant pas une ouverture du couvercle par effet de charnière.

Le brevet CH-A-558 279 présente un autre type d'emballage comportant un couvercle thermoformé se posant et se retirant du fond par translation.

Le brevet FR-A-1 147 276 décrit un emballage dont le couvercle peut s'ouvrir par effet de charnière. Dans ce cas, une partie du couvercle est collée sur une portion du fond, rendant l'emballage indémontable.

Le brevet US-A-4 470 538 décrit lui aussi un emballage pouvant s'ouvrir par effet de charnière, les deux pièces constitutives de l'emballage étant identiques. Dans ce cas, la ligne de charnière est disposée sur les bordures des deux éléments à relier qui ont été assemblés auparavant.

Le but de la présente invention est de réaliser un emballage, notamment pour pâtisseries, composé d'un élément fond et d'un élément couvercle, qui pallie les inconvénients cités ci-dessus.

Pour atteindre ce but, l'invention consiste en un emballage possédant les caractéristiques mentionnées à la revendication 1.

D'autres caractéristiques de l'invention ressortiront de la description détaillée de l'objet de l'invention, en se référant au dessin annexé dans lequel :
la fig. 1 est une vue en plan du développement d'une forme d'exécution de l'élément fond, les rebords se situant dans le même plan que la base du fond,
la fig. 2 est une vue en plan du développement d'une forme d'exécution de l'élément couvercle, les rebords se situant également dans le même plan que le fond du couvercle,
la fig. 3 est une vue en perspective d'une forme d'exécution de l'emballage dans un état semi-ouvert.

La figure 1 montre la configuration du développement d'une forme d'exécution de l'élément fond de l'emballage, objet de l'invention. La découpe du carton, en particulier la configuration des angles brisés, a une fonction purement esthétique, destinée à rendre attrayante la forme de l'élément fond lorsqu'il est utilisé comme présentoir. Sur cette figure sont représentés, d'une part, les arêtes de pliage 4 des quatre rebords rabattables et, d'autre part, le tracé des entailles 3 (le tracé situé dans le rebord de l'élément fond correspondant d'une manière générale à la petite base et aux côtés d'une figure ayant la forme générale d'un trapèze isocèle et dont les deux extrémités rejoignent l'arête de pliage de l'élément fond) qui, lorsque les rebords 2 sont relevés, vont, d'une part, servir de réceptacle 19 (voir fig. 3) aux moyens de liaison et aux moyens de fixation de l'élément couvercle et, d'autre part, les languettes protubérantes 20 se situant dans le même plan que le fond 21 (voir fig. 3) servent d'assise aux bords inférieurs des rabats de l'élément couvercle. Lorsque les rabats 2 sont relevés, le fond 21 de la plaque 1 sert de support à la tourte, on laminera donc de préférence la surface de la plaque 1 en contact avec la tourte à l'aide d'un film de polypropylène ou autre, afin de la rendre imperméable. On notera également que les arêtes de pliage sont réalisées soit par découpe a mi-profondeur du carton, soit par refoulage, par perforations ou tout autre procédé connu s'appliquant au pliage du carton.

La fig. 2 montre la configuration du développement d'une forme d'exécution de l'élément couvercle de l'emballage, objet de l'invention. L'élément couvercle 5 est découpé selon la configuration représentée à la figure et dispose d'arêtes de pliage 10 permettant de relever les rebords rabattables 6, 7 du couvercle, perpendiculairement au plan 22 formant le fond du couvercle. Les extrémités 15 des rebords 6 sont alors repliées le long de leur arête de pliage 11, à l'extérieur des rebords 7, et les éléments de liaison 16 sont introduits dans les entailles 17, de telle sorte que le couvercle se trouve conformé dans sa forme finale fonctionnelle. La ligne de pliage 18 des éléments de liaison 16 permet un repliage des rebords 6 et 7 vers l'intérieur de l'élément couvercle, une fois celui-ci conformé dans sa forme fonctionnelle. Ce rabattement vers l'intérieur des rebords permet une facilité de stockage des éléments couvercle prépliés lorsqu'ils sont conformés et assemblés. Afin de déplier le couvercle, il suffit de rabattre vers l'extérieur les rebords 6. Les arêtes de pliage sont réalisées comme décrit ci-avant. On peut également prévoir un laminage du carton à l'aide d'un film de polypropylène par exemple.

L'élément couvercle comprend, dans les zones extrêmes de ses rebords 7, d'une part de moyens de liaison 8 conçus pour s'engager dans deux réceptacles 19 (voir fig. 3) et former une liaison de type à charnière entre l'élément fond et l'élément couvercle, la forme de ces moyens de liaison 8 étant adaptée afin qu'ils puissent être introduits facilement dans le couvercle, tout en offrant une légère résistance a la traction grâce aux découpes 23, mais en restant facilement amovible, et, d'autre part, dans la zone extrême du rebord 7 opposé à celui possédant les moyens de liaison 8, de moyens de fermeture 12 conformés de telle manière à pouvoir être introduits sans effort dans deux réceptacles 19, la découpe 14 en forme de segment de cercle permettant d'ouvrir facilement la boîte en tirant vers l'extérieur le rabat en prenant appui sur la découpe 14. Dans une autre forme d'exécution de l'invention, on peut prévoir, dans le plan 22 formant fond de l'élément couvercle, une ouverture recouverte d'un film transparent permettant d'avoir une vision du contenu de l'emballage lorsque celui-ci est fermé.

La fig. 3 montre l'emballage assemblé, l'élément couvercle 5 étant engagé dans l'élément fond 1 par ses moyens de liaison formant charnière 8 logés chacun dans un réceptacle 19. La boîte est fermée par simple rotation du couvercle autour d'un axe passant par les arêtes de pliage 9 (voir fig. 2) des moyens de liaison formant charnière 8, puis par insertion des deux languettes de fermeture dans deux réceptacles 19 situés sur le côté opposé de l'élément fond 1, les languettes protubérantes 20 servant d'assise a l'élément couvercle, les rebords de l'élément fond pouvant, par conséquent, être d'une hauteur sensiblement inférieure à celle des rebords de l'élément couvercle.

On voit donc bien que l'emballage, objet de l'invention, est composé de deux parties distinctes pouvant s'engager l'une dans l'autre afin de former un emballage, tout en étant amovible, l'élément fond servant, à lui seul, de support-présentoir et n'étant équipé de l'élément couvercle que pour le transport et la conservation d'une tourte, par exemple.

Outre cet aspect particulièrement intéressant de la présente invention, il convient également de signaler que l'économie de la matière première, du poids et du volume de stockage des emballages, objet de l'invention, est de l'ordre de 40 % par rapport aux emballages traditionnels. En effet, il n'est plus nécessaire d'utiliser un disque de carton épais et un papier-dentelle pour exposer la pâtisserie et l'on a constaté, par expérience, que la surface de carton nécessaire à la fabrication de l'emballage, objet de l'invention, pour un diamètre et une hauteur de tourte donnés, est sensiblement inférieure à celle d'un emballage pliable de type connu.

De plus, un autre avantage de l'invention est le fait de ne devoir laminer le carton, à l'aide d'un film de matière synthétique imperméable, que sur la ou les faces de l'un et/ou de l'autre élément de l'emballage, ce qui permet également une réduction du coût. Il est également possible de prévoir un élément fond d'épaisseur différente que celle de l'élément couvercle, ce qui permet aussi, du fait de l'indépendance des deux éléments, de réduire le coût de la matière première.

## Revendications

1. Emballage, notamment pour pâtisseries,
composé
d'un élément de fond (1) prédécoupé et comportant des lignes de pliage (4) définissant une portion centrale (21) et des premiers rebords (2) rabattables, au-moins un réceptacle (19) étant prévu sur au moins une ligne de pliage,
et
d'un élément de couvercle (5) prédécoupé et comportant des lignes de pliage (10,11) définissant une portion centrale, des deuxièmes rebords rabattables (6,7), des moyens de maintien (16,17,18) afin de maintenir lesdits deuxièmes rebords en position rabattue ainsi que des moyens de liaison (8) de l'élément de couvercle et de l'élément de fond,
caractérisé en ce que
la hauteur des premiers rebords (2) de l'élément de fond est sensiblement inférieure à la hauteur des deuxièmes rebords (6.7) de l'élément de couvercle
et en ce que
lesdits moyens de liaison consistent en au moins une languette s'étendant transversalement sur la bordure rectiligne de l'un desdits deuxièmes rebords, une ligne de pliage (9) étant prévue à la base de ladite languette, en continuation de ladite bordure,
ladite ou lesdites languettes étant conformées pour être introduites dans ledit ou lesdits réceptacles dudit élément de fond,
de sorte que ladite ligne de pliage de chacune desdites languettes fait office de charnière entre l'élément de couvercle et l'élément de fond.

2. Emballage selon la revendication 1, caractérisé en ce qu'il comprend dans l'élément de fond (1) en outre au-moins un autre réceptacle (19) disposé sur une deuxième ligne de pliage (4), ledit autre réceptacle étant destiné a recevoir des moyens de fermeture (12) correspondants disposés dans la zone extrême d'un deuxième rebord rabattable (7) de l'élément de couvercle, opposé à celui comportant la languette
faisant office de charnière.

3. Emballage selon l'une des revendications précédentes, caractérisé en ce que lesdits moyens de liaison, respectivement lesdits moyens de fermeture, sont conformés de façon à pouvoir être retirés desdits réceptacles afin de séparer l'élément de couvercle de l'élément de fond et permettre l'utilisation dudit élément de fond comme support-présentoir.

4. Emballage selon la revendication 3, caractérisé en ce que deux desdits réceptacles sont disposés sur chacune des lignes de pliage dudit élément de fond.

5. Emballage selon l'une des revendications 3 ou 4, caractérisé en ce que lesdits réceptacles (19) sont formés par des entailles (3) situées dans le rebord dudit élément de fond, les deux extrémités de ladite entaille rejoignant la ligne de pliage (4) de l'élément de fond, de manière à obtenir la formation de languettes protubérantes (20) prolongeant la portion centrale (21) du fond lorsque les rebords dudit élément de fond sont rabattus.

6. Emballage selon la revendication 5, caractérisé en ce que le tracé desdites entailles correspond à la petite base et aux deux côtés latéraux d'une figure ayant la forme générale d'un trapèze isocèle.

7. Emballage selon la revendication 6, caractérisé en ce que les deux côtés latéraux desdites entailles comportent une première portion faiblement inclinée par rapport à la ligne de pliage, offrant une résistance à la traction auxdits moyens de liaison et une deuxième portion arrondie facilitant l'introduction desdits moyens de liaison.

8. Emballage selon l'une des revendications 5 à 7, caractérisé en ce que lesdites languettes protubérantes constituent des appuis de l'élément de couvercle lorsque celui-ci est rabattu sur l'élément de fond.

9. Emballage selon l'une des revendications précédentes, caractérisé en ce que lesdits moyens de liaison faisant office de charnière sont formés de deux languettes protubérantes (8) munies chacune d'une ligne de pliage (9), lesdites languettes étant situées dans la zone extrême dudit deuxième rebord de l'élément de couvercle.

10. Emballage selon l'une des revendications 2 à 9, caractérisé en ce que lesdits moyens de fermeture sont formés d'une languette protubérante (12) , munie d'une ligne de pliage (13) ladite languette étant située dans la zone extrême dudit deuxième rebord de l'élément de couvercle, opposé à celui comportant la languette faisant office de charnière.

11. Emballage selon l'une des revendications 2 à 9, caractérisé en ce que lesdits moyens de fermeture sont formés de deux languettes protubérantes, munies chacune d'une ligne de pliage, lesdites languettes étant situées dans la zone extrême dudit deuxième rebord de l'élément de couvercle, opposé à celui comportant la languette faisant office de charnière.

12. Emballage selon l'une des revendications précédentes, caractérisé en ce que l'élément de fond et l'élément de couvercle sont fabriqués en carton de différentes épaisseurs.

13. Emballage selon l'une des revendications précédentes, caractérisé en ce que l'élément de fond est laminé à l'aide d'un film de polypropylène.

14. Emballage selon l'une des revendications 1 à 12, caractérisé, en ce que l'élément de fond et l'élément de couvercle sont laminés à l'aide d'un film de polypropylène.

## Claims

1. Packaging, especially for pastries, comprised of a bottom element (1) pre-cut and having fold lines (4) defining a central portion (21) and first pull-down edges (2), at least one receptacle (19) being foreseen on at least one fold line,
and
a lid element (5) pre-cut and having fold lines (10, 11) defining a central portion, second pull-down edges (6, 7), maintaining means (16, 17, 18) in order to keep the said second edges in position flapped closed as well as means of fastening the lid element to the bottom element,
wherein
the height of the first edges (2) of the bottom element is noticeably lower than the height of the second edges (6,7) of the lid element
and wherein
the said fastening means consist of at least one tongue extending tranversely on the straight edge of one of the said second edges, a fold line (9) being foreseen at the base of the said tongue, in continuation of the said edge,
the said tongue or tongues being shaped to be introduced into the said receptacle or receptacles of the said bottom element,
in a way that the said fold line of each one of the said tongues hinges between the lid element and the bottom element.

2. Packaging according to claim 1, wherein it comprises in the bottom element (1) in addition at least one other receptacle (19) disposed on a second fold line (4), the said other receptacle being intended to receive corresponding closing means (12) disposed in the end area of a second pull-down edge (7) of the lid element, opposite to it having the tongue serving as a hinge.

3. Packaging according to one of the preceding claims, wherein the said fastening means, respectively the said closing means, are shaped in a way to be able to be removed from the said receptacles in order to separate the lid element from the bottom element and to permit use of the said bottom element as a display stand.

4. Packaging according to claim 3, wherein two of the said receptacles are disposed on each of the fold lines of the said bottom element.

5. Packaging according to one of the claims 3 or 4, wherein the said receptacles (19) are formed by cut-outs (3) situated in the edge of the said bottom element, the two ends of the said cut-out meeting the fold line (4) of the bottom element, in a way to obtain the formation of protruding tongues (20) prolonging the central portion (21) of the bottom when the edges of the said bottom element are flapped closed.

6. Packaging according to claim 5, wherein scoring of the said cut-outs correspond to the small base and to two lateral sides of one figure having the general shape of an isosceles trapezoid.

7. Packaging according to claim 6, wherein the two lateral sides of the said cut-outs include a first portion slightly inclined with respect to the fold line, offering resistance to the traction of the said fastening means and a second rounded portion facilitating the introduction of the said fastening means.

8. Packaging according to one of the claims 5 to 7, wherein the said protruding tongues constitute supports for the lid element when it is flapped closed on the bottom element.

9. Packaging according to one of the preceding claims wherein the said fastening means serving as a hinge are formed by two protruding tongues (8), each provided with a fold line (9), the said tongues being situated in the end area of the said second edge of the lid element.

10. Packaging according to one of the claims 2 to 9, wherein the said closing means are formed by a protruding tongue (12), provided with a fold line (13), the said tongue being situated in the end area of the said second edge of the lid element, opposite to this, including the tongue serving as a hinge.

11. Packaging according to one of the claims 2 to 9, wherein the said closing means are formed by two protruding tongues, each provided with a fold line, the said tongues being situated in the end area of the said second edge of the lid element, opposite to this, including the tongue serving as a hinge.

12. Packaging according to one of the preceding claims, wherein the bottom element and the lid element are made of cardboard of different thicknesses.

13. Packaging according to one of the preceding claims, wherein the lid element is laminated with a polypropylene coating.

14. Packaging according to one of the claims 1 to 12, wherein the bottom element and the lid element are laminated with a polypropylene coating.

## Patentansprüche

1. Verpackung, insbesondere für Feingebäck, bestehend aus einem vorgeschnittenen Grundelement (1), welches Faltlinien (4), die einen zentralen Bereich (21) bestimmen, und erste klappbare Ränder (2) umfasst, wobei auf mindestens einer Faltlinie mindestens eine Aufnahme (19) vorgesehen ist, und aus einem vorgeschnittenen Deckelelement (5), welches Faltlinien (10, 11), die einen zentralen Bereich bestimmen, und zweite klappbare Ränder (6, 7) und Haltemittel (16, 17, 18) zur Halterung der genannten zweiten Ränder in der aufgeklappten Lage sowie Verbindungsmittel (8) des Deckelelements und des Grundelements umfasst,
dadurch gekennzeichnet, dass die Höhe der ersten Ränder (2) des Grundelements wesentlich geringer ist, als die Höhe der zweiten Ränder (6, 7) des Deckelelements, und dass die genannten Verbindungsmittel aus mindestens einem sich quer zur geradlinigen Kante von einem der genannten beiden Ränder erstreckenden Lappen besteht, und dass eine Faltlinie (9) an der Basis des genannten Lappens als Fortsetzung des genannten Randes vorgesehen ist, wobei der genannte oder die genannten Lappen so ausgestaltet sind, dass er/sie in die genannte Aufnahme oder die genannten Aufnahmen des genannten Grundelements einführbar ist/sind, derart dass die genannte Faltlinie von jedem der genannten Lappen als Scharnier zwischen dem Deckelelement und dem Grundelement dient.

2. Verpackung nach Anspruch 1, dadurch gekennzeichnet, dass im Grundelement (1) unter anderem mindestens eine andere Aufnahme (19) angebracht ist, die auf einer zweiten Faltlinie (4) angeordnet ist, wobei die genannte andere Aufnahme zum Aufnehmen von Schliessmitteln (12) bestimmt ist, welche korrespondierend in der äussersten Zone eines zweiten klappbaren Randes (7) des Deckelelementes angebracht ist, welche derjenigen gegenüberliegt, die den als Scharnier dienenden Lappen trägt.

3. Verpackung nach einem der vorhergehenden Ansprüche, dadurch gekennzeichnet, dass die genannten Verbindungsmittel bzw. die genannten Schliessmittel so ausgebildet sind, dass sie aus den genannten Aufnahmen herausziehbar sind, wodurch das Deckelelement vom Grundelement trennbar ist, und die Verwendung des genannten Grundelements als Präsentierauflage erlaubt.

4. Verpackung nach Anspruch 3, dadurch gekennzeichnet, dass die genannten Aufnahmen auf jeder der Faltlinien des genannten Grundelements angeordnet sind.

5. Verpackung nach einem der Ansprüche 3 oder 4, dadurch gekennzeichnet, dass die genannten Aufnahmen (19) durch Einschnitte (3) gebildet sind, welche im Rand des genannten Grundelements angeordnet sind, und die beiden Enden des genannten Einschnitts die Faltlinie (4) des Grundelements treffen, so dass vorstehende Lappen (20) gebildet werden, welche den zentralen Bereich (21) des Grundes verlängern, während die Ränder des genannten Grundelements aufgeklappt sind.

6. Verpackung nach Anspruch 5, dadurch gekennzeichnet, dass der Umriss der genannten Einschnitte der kleinen Basis und zwei Seiten einer Figur entspricht, die im wesentlichen die Form eines gleichschenkligen Trapezes aufweist.

7. Verpackung nach Anspruch 6, dadurch gekennzeichnet, dass die beiden Seiten der genannten Einschnitte einen ersten Teil, der bezüglich der Faltlinie leicht geneigt ist, wodurch den genannten Verbindungsmitteln ein Zugwiderstand geboten wird, und einen zweiten, abgerundeten Teil umfassen, wodurch die Einführung der genannten Verbindungsmittel erleichtert wird.

8. Verpackung nach einem der Ansprüche 5 bis 7, dadurch gekennzeichnet, dass die genannten vorstehenden Lappen Abstützungen für das Deckelelement bilden, während dieses auf das Grundelement abgesenkt ist.

9. Verpackung nach einem der vorhergehenden Ansprüche, dadurch gekennzeichnet, dass die genannten Verbindungsmittel, die als Scharniere dienen, aus zwei vorstehenden Lappen (8) gebildet sind, wovon jeder mit einer Faltlinie (9) versehen ist, und die genannten Lappen im äusseren Bereich des genannten zweiten Randes des Deckelelementes angeordnet sind.

10. Verpackung nach einem der Ansprüche 2 bis 9, dadurch gekennzeichnet, dass die genannten Schliessmittel aus einem vorstehenden Lappen (12) gebildet sind, versehen mit einer Faltlinie (13), und der genannte Lappen im äusseren Bereich des genannten zweiten Randes des Deckelelementes angeordnet ist, der demjenigen gegenüberliegt, der den als Scharnier dienenden Lappen trägt.

11. Verpackung nach einem der Ansprüche 2 bis 9, dadurch gekennzeichnet, dass die genannten Schliessmittel aus zwei vorstehenden Lappen gebildet sind, wovon jeder mit einer Faltlinie versehen ist, und die genannten Lappen im äusseren Bereich des genannten zweiten Randes des Deckelelementes angeordnet sind, welcher demjenigen gegenüberliegt, der den als Scharnier dienenden Lappen trägt.

12. Verpackung nach einem der vorhergehenden Ansprüche, dadurch gekennzeichnet, dass das Grundelement und das Deckelelement aus Karton unterschiedlicher Dicke hergestellt sind.

13. Verpackung nach einem der vorhergehenden Ansprüche, dadurch gekennzeichnet, dass das Grundelement mit einem Polypropylen-Film laminiert ist.

14. Verpackung nach einem der Ansprüche 1 bis 12, dadurch gekennzeichnet, dass das Grundelement und das Deckelelement mit einem Polypropylen-Film laminiert sind.
